# EUROPÄISCHE PATENTSCHRIFT

(11) **EP 0 514 880 B1**
(45) Veröffentlichungstag und Bekanntmachung des Hinweises auf die Patenterteilung: **01.03.1995**
(21) Anmeldenummer: 92108548.6
(22) Anmeldetag: 20.05.1992
(51) Int. Cl.: E05D 15/38, E05D 15/42, E05D 15/44

(54) **Überkopftor**
Overhead door
Porte basculante

(30) Priorität: 20.05.1991 DE 9106210 U
(43) Veröffentlichungstag der Anmeldung: 25.11.1992
(73) Patentinhaber: HÖRMANN KG AMSHAUSEN, D-33803 Steinhagen (DE)
(72) Erfinder: Hörman, Thomas J. Dipl.-Ing., W- 6690 St. Wendel (DE)
(74) Vertreter: Flügel, Otto, Dipl.-Ing.

(56) Entgegenhaltungen:
- DE-A- 3 014 414
- DE-U- 8 715 917
- US-A- 2 327 026

## Beschreibung

Die Erfindung bezieht sich auf ein Überkopftor, insbesondere für Garagen, mit einem Torblatt, das in zu den Zargenseitenbereichen etwa parallel angeordneten Führungsschienen mittels Rollen im unteren Seitenkantenbereich des Torblattes und über an dessen beiden Seitenbereichen mit ihren einen Enden schwenkbar angeschlossene starre Lenker geführt ist, die mit ihren anderen Enden im jeweils zugehörigen oberen Zargenseitenbereich gelenkig gehalten sind.

Solch ein Überkopftor ist aus der DE-U-8715917 bekannt.

Bei starrem Lenkerpaar, das einen Endes in den jeweiligen oberen Zargenecken ortsfest schwenkbar gelagert und anderen Endes etwa in der Höhenmitte beidseitig des einstückigen Torblattes verschwenkbar gelagert ist, führt dies zusammen mit der Führung von in den unteren Eckbereichen des Torblattes angeordneten Rollen in etwa vertikal verlaufenden Führungsschienen zu einer Bewegungsbahn der Oberkante des Torblattes, die aus der Schließlage heraus etwas ansteigt und dann gegen Schluß in der Öffnungslage stark nach unten gekrümmt ist.

Die bislang in dieser Weise mit im unteren Kantenbereich angeordneten Rollen in vertikalen Führungsschienen und einem Paar starrer Lenker geführten Torblätter neigen zu Schaukelbewegungen, da diese Konstruktion verhältnismäßig instabil ist. Dies gilt auch für den Fall, daß man die beiden starren Lenker mit Hilfe von Druckfedern an dem Rahmen abstützt, welche Druckfedern in teleskopartig ineinander geführten Rohren untergebracht oder als Gasfedern ausgeführt sein können.

Es ist weiterhin bekannt - DE 30 14 414 C2 -, das Torblatt in den seitlichen Unterkanten über Rollen in vertikalen Führungsschienen und hinsichtlich der in der Schließlage oberen Seitenkante über Rollen in horizontalen Führungsschienen zu führen. Auch hier sind Schwenkhebel nach Art von Lenkern in den beiden seitlichen Höhenmittelbereichen des Torblattes einerseits und im jeweilig zugeordneten oberen Zargeneck andererseits drehbar gelagert vorgesehen, die jeweils mit Hilfe einer Gasfeder am Zargenrahmen abgestützt sind, um somit eine gewichtsausgleichende Kraft in das Torblatt einzuleiten. Die sich dabei ergebende Bewegungsbahn etwa des Torblattmittenbereiches, an dem die Schwenkhebel angreifen, verläuft dabei nicht um eine Kreisbahn um die rahmenfesten Schwenkpunkte der Schwenkhebel, weshalb diese Schwenkhebel als längenveränderliche Lenker ausgebildet sein müssen. Eine solche Konstruktion ist verhältnismäßig teuer.

Wollte man nach dieser letzteren bekannten Vorstellung ein Torblatt eines Überkopftores der eingangs genannten Art mit einem starrren Lenkerpaar und lediglich im Unterkantenbereich in vertikalen Schienen geführt hinsichtlich seiner Bewegung stabilisieren, so müßte man neben dem Einbau horizontaler Führungsschienen und entsprechend im Oberkantenbereich des Torblattes anzuordnenden Rollen die starren Lenker gegen solche längenveränderlicher Bauart austauschen. Eine solche Nachrüstung ist hinsichtlich der längenveränderlichen Ausbildung der Lenker nicht nur teuer in der Herstellung, sondern auch durch den erforderlichen Austausch der Lenkerpaare zusätzlich aufwendig in der Montage.

Der Erfindung liegt die Aufgabe zugrunde, ein einerseits in vertikalen Führungsschienen hinsichtlich seiner seitlichen Unterkantenbereiche geführtes Torblatt, das zum anderen durch ein starres Lenkerpaar, deren Lenker im oberen Eckbereich des Zargenrahmen einerseits und etwa im seitlichen Mittelbereich des Torblattes andererseits verschwenkbar gelagert sind und über die eine Feder-Stützkraft eingeleitet sein kann, hinsichtlich des Bewegungsablaufes des Torblattes ruhiger bzw. schwingungsfreier zu gestalten, und zwar auf einfache Weise und ggfs. im Zuge einer Nachrüstung.

Ausgehend von einem Überkopftor der eingangs genannten Art wird diese Aufgabe erfindungsgemäß dadurch gelöst, daß zusätzliche Führungsschienen sich etwa horizontal von den oberen Zargenseitenbereichen in das Innere des mit dem Torblatt abzuschließenden Raumes erstreckend vorgesehen sind, in welche jeweils im oberen Seitenkantenbereich des Torblattes über je einen Schwenkhebel um eine etwa horizontale und senkrecht zur Führungsrichtung der Führungsschienen verlaufende Achse verschwenkbar gehaltene Rollen eingreifen.

Durch die erfindungsgemäße Führung des Torblattes gegen seitliche Versetzbewegungen störender Art durch über Schwenkhebel in den oberen seitlichen Kantenbereichen des Torblattes angeordnete Rollen, die in horizontale Führungsschienen eingreifen, wird die tragende Funktion des starren Lenkerpaares nicht außer Kraft gesetzt, wie dies bei den mit horizontalen Führungsschienen arbeitenden Toren bekannter Bauart dieser Gattung der Fall ist, deren Schwenkhebel praktisch nur der Einleitung einer Stützkraft in das Torblatt dienen.

Die eingangs erwähnte Bewegungsbahn der Torblattoberkante von an starren Lenkern und in vertikalen Schienen geführten Torblättern könnte grundsätzlich durch eine entsprechend geformte Führungsschienenanordnung in etwa horizontaler Richtung nachgebildet werden. Dann würde bei gleichzeitiger Verwendung des starren Lenkerpaares eine Überbestimmung der Torblattführung vorliegen, was zu entsprechender Genauigkeit der Formgebung der horizontalen Schienen und insgesamt hoher Montagegenauigkeit zwingt oder aber zur Aufgabe der starren Lenker, so daß man besser auf die bekannte Ausführung nach dem Stand der Technik mit horizontal geradlinigen Führungsschienen zurückgreift.

Die Erfindung zeigt die Loslösung von diesen Vorstellungen und lehrt, die horizontalen Führungsschienen allein für die Verhinderung seitlicher Versetzbewegungen der Torblattoberkante vorzusehen, und zwar in geradliniger und damit billiger Profilausbildung.

Die in den oberen Seitenkantenbereichen des Torblattes angeordneten Rollen sind jeweils an einem vorzugsweise federbelasteten Schwenkhebel hinsichtlich ihrer Laufachse entsprechend dem Hebel gegenüber der Torblatt oberkante schwenkbar geführt. Die dafür vorgesehenen Federn, insbesondere Schenkelfedern, drücken die jeweils zugehörigen schwenkbar gelagerten Rollen von der Torblattebene fort, in der Torblatt-Öffnungslage also nach unten. Auf diese Weise kann man die Rolle in einer als etwa horizontal verlaufende Gerade ausgebildeten Führungsschiene führen. Vorzugsweise werden die Führungsschienen - wie das bei Toren der in Rede stehenden Art anderer Ausführung üblich ist - vom Rahmen aus gesehen leicht ansteigend ausgebildet, was aber aufgrund der federbelasteten Verschwenkbarkeit der Rollen in den oberen Seitenkantenbereichen des Torblattes, die eine solche gewollte oder auch ungewollte Verlaufsorientierung ausgleicht, nicht von besonderem Belang ist.

In besonders bevorzugter Ausführung sind die Schwenkhebel der Rollen in den Konsolen in der Offenlage nach oben hin in ihrer Verschwenkbewegung begrenzt, so daß man nicht mit Hilfe der Federkraft diese Torblattoberkante halten muß. Das Torblatt selbst liegt in dieser Offenlage zur zu verschließenden Toröffnung hin in gewollter Weise leicht nach unten geneigt.

In weiterhin bevorzugter Ausführung ist eine Endlagehalterung in der Offenstellung dadurch vorgesehen, daß die Laufflächen der C-förmigen Laufschienen jeweils mit einer Vertiefung versehen sind, und zwar vorzugsweise zur Verwendung rechts und links des Torblattes jeweils in beiden einander gegenüberliegenden Laufflächen. In diese Vertiefungen greifen die Rollen in der Offenlage des Torblattes insoweit arretierend ein.

Eine weitere Endlagehalterung in der Offenstellung kann dadurch vorgesehen werden, daß im oberen Bereich der vertikalen Führungsschienen eine der Schienenlaufflächen, hier die dem Garageninneren zugewandte, die in sich eine Bogenform aufweist, mit einer Federeinrichtung versehen ist, und zwar in Gestalt eines Armes, der in seinem einen Bereich an der Zarge festgelegt ist und mit seinem anderen, zum Führungsschieneninneren hin bogenförmig vorgewölbten Ende durch eine schlitzartige Öffnung in der Lauffläche der Schiene nach innen vorsteht. Damit kann dieser Federhebel bei Angriff der in die Schiene eingreifenden Rolle an dem bogenförmigen Bereich im Inneren der Führung nach außen hin ausweichen, so daß die Rolle selbst und deren Lagerung nicht weiter belastet wird.

In der Offenlage des Torblattes sind die Schwenkhebel der Rollen im oberen Seitenkantenbereich ganz bis auf den Anschlag hin verschwenkt.

Die Lenker haben in ihrem der Zarge zugewandten Ende eine kleine Abbiegung, so daß das Stützfederelement (Gasfeder) in geschlossenem Torblattzustand und damit im Transportzustand, in dem Torblatt und Zarge auf möglichst kleinem Raum einander zugeordnet sind, so ausgebildet ist, daß das einseitig an der Zarge und zum anderen an dem Lenker verschwenkbar angeordnete Stützfederelement zwischen dem übrigen, vom Bogen aus zur Torblattmitte hin gerade verlaufenden Lenkerbereich und der Zarge Platz findet.

Im übrigen soll der Lenker möglichst weit hinsichtlich seiner Gelenkachse zum Zargenrahmen hin versetzt angeordnet sein, möglichst nahe also in fluchtender Ausrichtung zur Oberkante des Torblattes in dessen Schließstellung. Zu diesem Zwecke ist die U-förmige Konsole, die das Ende des Lenkers schwenkbar mittels eines die Schenkel der U-Form durchgreifenden Bolzens hält, im Schwenkbereich des Lenkerendes im U-Stegbereich mit einer Aussparung versehen, so daß das etwa senkrecht zu seiner Längsrichtung abgeschnittene Vierkantrohr, das den Lenker bildet, nicht bearbeitet werden muß. Man könnte auch die der Zarge zugewandte Kante dieses Rohres wegstanzen oder abflachen, wozu aber ein wesentlich höherer Bearbeitungsaufwand erforderlich würde.

Die Erfindung wird anhand des in der Zeichnung wiedergegebenen Ausführungsbeispiels nachstehend näher erläutert. Es zeigen
- Figur 1: eine Ansicht auf die Innenseite des im Schließzustand befindlichen Torblattes eines Überkopftores;
- Figur 2: eine Seitenansicht in Schwenklagerachsrichtung gesehen auf das halbgeöffnete Torblatt und den Lenker, die zugehörige Gasfeder und die in diesem Seitenbereich angeordneten Rollen in den zugehörigen Führungsschienen in schematischer Wiedergabe;
- Figur 3: eine schematische Teilschnittdarstellung auf einen oberen Torblatteckbereich in Richtung auf die Innenseite der oberen Führungsschiene zu;
- Figur 4: eine gegenüber Figur 3 um 90° gedrehte Ansicht in Längsrichtung der Laufschiene gesehen;
- Figur 5: eine perspektivische Ansicht auf einen oberen Eckbereich einer Seitenkante des Torblattes mit einer über einen Hebel federbelastet gelagerten Rolle in Eingriff mit der zugehörigen horizontalen Führungsschiene.

Aus den Figuren 1 und 2 ist ein insgesamt mit 1 bezeichnetes Überkopftor mit einem Torblatt 2 ersichtlich, das mit in den unteren Seitenkantenbereichen 5 angeordneten Rollen 4 in an sich bekannter Weise in etwa parallel zu den Zargenseitenholmen verlaufende vertikale Führungsschienen 3 eingreift. Das derart um die Achse der Rollen 4 schwenkbar in seinem unteren Kantenbereich geführte Torblatt ist mit Hilfe beidseitig angeordneter Lenker 6, die einen Endes über eine Anlenkung 7 etwa im Höhenmittenbereich der Seitenkanten des Torblattes angreifen und anderen Endes um Bolzen 9 schwenkbar an einer in den jeweils zugehörigen oberen Zargenseitenbereich 18 angeordnete U-förmige Lagerkonsole 8, deren Stege 10 von dem Bolzen 9 durchgriffen ist und zwischen diesen Stegen das zargenseitige Lenkerende 11 aufnehmen, schwenkbar gehalten sind. Jedem Lenker 6 ist eine Gasfeder 12 zugeordnet, die einen Endes bei 13 schwenkbar an den zugehörigen Lenker 6 und anderen Endes über eine Abstützung 14 an der Seitenzarge 15 schwenkbar abgestützt ist.

In von den oberen Zargenseitenbereichen 18 jeweils ausgehend sich ins Innere des mit dem Tor abzuschließenden Raumes etwa horizontal erstreckende Führungsschienen 17 sind an den oberen Torblatteckbereichen 19 angeordnete Rollen 21 geführt, die - wie insbesondere aus den Figuren 4 bis 5 ersichtlich - jeweils über einen Schwenkhebel 22 an einer Konsole 20 um eine Achse 23 verschwenkbar gehalten sind, die sich parallel zur Torblattoberkante und senkrecht zur Längserstreckung der Führungsschienen 17 erstreckt und die Konsolenschenkel 24 durchgreift. Um die Achse herum ist eine mehrere Windungen aufweisende Schenkelfeder 25 angeordnet, deren eines Federende 26 am Boden 28 der Konsole 20 und deren anderes Federende 27 an dem Schwenkhebel 22 angreift, wie dies insbesondere die Figuren 3 und 5 erkennen lassen. Der Angriff dieser Federenden und die Kraftrichtung der Schenkelfeder ist dabei derart getroffen, daß der Schwenkhebel 22 in Richtung einer Verschwenkbewegung von der Innenfläche des Torblattes 2 beaufschlagt ist, die zugehörige Rolle 21 also immer in den Kontakt mit der unteren Führungsfläche der Führungsschiene 17 gehalten wird. In der Offenlage schlägt der Schwenkhebel 22 an dem Konsolenboden 28 an und begrenzt damit eine weitere Verschwenkung des Schwenkhebels 22 unter Spannen der Feder 25.

Durch diesen Eingriff der Rollen 21 in die horizontalen Führungsschienen 17 wird das Torblatt im Bereich seiner Oberkante an Schaukelbewegungen oder anderen seitlichen Versetzbewegungen gehindert, wodurch eine stabile Torblattbewegung sichergestellt ist.

### BEZUGSZEICHENLISTE

- 1: Überkopftor
- 2: Torblatt
- 3: vertikale Führungsschienen
- 4: Rollen (unten)
- 5: untere Torblatt-Seitenkantenbereiche
- 6: Lenker
- 7: Anlenkung v.6 in Seitenbereichen (mittlere) v.2
- 8: U-förmige Lagerkonsole
- 9: Bolzen
- 10: Stege
- 11: Lenkerende zargenseitig
- 12: Gasfeder
- 13: Verschwenkangriff von 12 an 6
- 14: Abstützung von 12 an Seitenzarge
- 15: Seitenzarge
- 16: Abbiegung von 6
- 17: horizontale Führungsschienen
- 18: obere Zargenseitenbereiche
- 19: obere Torblatteckbereiche
- 20: Konsole
- 21: Rolle
- 22: Schwenkhebel
- 23: Achse
- 24: Konsolenschenkel
- 25: Schenkelfeder
- 26: Federende
- 27: Federende
- 28: Konsolenboden
- 29:
- 30:

## Patentansprüche

1. Überkopftor (1), insbesondere für Garagen, mit einem Torblatt (2), das in zu den Zargenseitenbereichen etwa parallel angeordneten Führungsschienen mittels Rollen im unteren Seitenkantenbereich des Torblattes (2) und über an dessen beiden Seitenbereichen mit ihren einen Enden schwenkbar angeschlossene starre Lenker (6) geführt ist, die mit ihren anderen Enden im jeweils zugehörigen oberen Zargenseitenbereich gelenkig gehalten sind,
**dadurch gekennzeichnet**,
daß zusätzliche Führungsschienen (17) sich etwa horizontal von den oberen Zargenseitenbereichen (18) in das Innere des mit dem Torblatt (2) abzuschließenden Raumes erstreckend vorgesehen sind, in welche jeweils im oberen Seitenkantenbereich des Torblattes (2) über je einen Schwenkhebel (22) um eine etwa horizontale und senkrecht zur Führungsrichtung der Führungsschienen verlaufende Achse (23) verschwenkbar gehaltene Rollen (21) eingreifen.

2. Überkopftor nach Anspruch 1,
**dadurch gekennzeichnet**,
daß jeder der eine der Rollen (21) tragenden Schwenkhebel (22) in einer Konsole (20) gelagert ist, die sich im jeweils zugehörigen oberen Eckbereich (18) des Torblattes (2) befindet.

3. Überkopftor nach Anspruch 1 oder 2,
**dadurch gekennzeichnet**,
daß jeder der Schwenkhebel (22) in Verschwenkrichtung von der Torblattebene fort - d.h. in der Offenlage des torblattes (2) nach unten - mittels einer Feder (25) kraftbeaufschlagt ist.

4. Überkopftor nach Anspruch 3,
**dadurch gekennzeichnet**,
daß die Feder (25) als - insbesondere mehrere Schraubenfedergänge aufweisende - Schenkelfeder ausgebildet ist, die sich mit dem einen Schenkel (26) am Boden (28) der Konsole (20) und mit dem anderen Schenke (27) an dem Schwenkhebel (22) abstützt sowie die Achse (23) umgreift, um die herum der Schwenkhebel (22) an der Konsole (20) gehalten ist.

5. Überkopftor nach einem der Ansprüche 1 bis 4,
**dadurch gekennzeichnet**,
daß jeder Schwenkhebel (23) hinsichtlich seiner Verschwenkbewegung auf die Torblattebene zu - d.h. in der Offenlage des Torblattes (2) nach oben - mittels eines Anschlages, insbesondere des Konsolenbodens (28), begrenzt ist.

6. Überkopftor nach einem der Ansprüche 1 bis 5,
**dadurch gekennzeichnet**,
daß alle Führungsschienen (3, 17) mit derselben Querschnittsausbildung in Führungsrichtung geradlinig verlaufend ausgestaltet sind.

7. Überkopftor nach einem der Ansprüche 1 bis 6,
**dadurch gekennzeichnet**,
daß die horizontalen Führungsschienen C-förmig ausgebildet sind und in ihren Laufflächen Vertiefungen für die Aufnahme der in den oberen Seitenkantenbereichen des Torblattes angeordneten, in der Torblatt-Offenlage befindlichen Rollen aufweisen.

8. Überkopftor nach einem der Ansprüche 1 bis 7,
**dadurch gekennzeichnet**,
daß die Lenker (6) in ihrem zargenseitigen Lenkerendbereich (11) geringfügig abgebogen sind.

9. Überkopftor nach einem der Ansprüche 1 bis 8,
**dadurch gekennzeichnet**,
daß die Lenker (6) mit ihrem zargenseitigen Lenkerende (11) zwischen die Schenkel (10) der jeweils zugehörigen U-förmigen Lagerkonsole (8) eingreifen und gemeinsam mit den Schenkeln (10) von einem Bolzen (9) durchgriffen sind und daß im Steg- oder Bodenbereich der Lagerkonsolen (8) jeweils eine Aussparung für den Eingriff der diesem Boden zugewandten Kante des zugehörigen Lenkers im Zuge dessen Verschwenkbewegung vorgesehen ist.

## Claims

1. An overhead door (1), more particularly for garages, comprising a doorleaf (2) which is guided in guide rails arranged substantially parallel with respect to the side regions of the frame by means of rollers provided in the lower side edge region of the doorleaf (2), and via rigid guide rods (6) which are pivotally connected to the two side regions of the doorleaf by means of one of their ends, and which are hinged to the correspondingly associated upper side region of the frame by means of their other ends, characterised in that additional guide rails (17) are provided so as to extend substantially horizontally from the upper side regions (18) of the frame into the inside of the space to be closed by the doorleaf (2), in which guide rails rollers (21) engage in the corresponding upper side edge region of the doorleaf (2), which rollers are each retained via a pivot lever (22) so as to be pivotable about a spindle (23) which extends substantially horizontal and at right angles with respect to the guide direction of the guide rails.

2. An overhead door according to claim 1, characterised in that each pivot lever (22) carrying one of the rollers (21) is mounted in a bracket (20) positioned in the correspondingly associated upper corner region (18) of the doorleaf (2).

3. An overhead door according to claim 1 or 2, characterised in that each pivot lever (22) is acted upon by a force in the direction of displacement away from the doorleaf plane, i.e. downwardly when the doorleaf (2) is in the opened position, by means of a spring (25).

4. An overhead door according to claim 3, characterised in that the spring (25) is in the form of a leg spring, having, in particular, a plurality of helical spring threads, which spring is supported on the base (28) of the bracket (20) by means of one leg (26) and on the pivot lever (22) by means of the other leg (27), and which spring embraces the spindle (23) around which the pivot lever (22) is mounted on the bracket (20).

5. An overhead door according to any one of claims 1 to 4, characterised in that each pivot lever (23) is delimited with respect to its pivotal movement in the direction of the doorleaf plane, i.e. upwardly when the doorleaf (2) is in the opened position, by means of a stop, more particularly the base (28) of the bracket.

6. An overhead door according to any one of claims 1 to 5, characterised in that all guide rails (3, 17) have the same cross-sectional construction so as to extend rectilinearly in the guide direction.

7. An overhead door according to any one of claims 1 to 6, characterised in that the horizontal guide rails are C-shaped and have recesses in their sliding surfaces recessed for receiving the rollers arranged in the upper side edge region of the doorleaf, when the doorleaf is in the opened position.

8. An overhead door according to any one of claims 1 to 7, characterised in that the guide rods (6) are slightly bent in their end region (11) near the frame.

9. An overhead door according to any one of claims 1 to 8, characterised in that the guide rods (6) engage between the arms (10) of the correspondingly associated U-shaped mounting bracket (8) by means of their end (11) near the frame, and, together with the arms (10), are penetrated by a bolt (9), and that a corresponding recess is provided in the crosspiece or base region of the mounting brackets (8) for the engagement of the edge, facing that base, of the associated guide rod, during the pivotal movement thereof.

## Revendications

1. Porte basculante (1), notamment de garage, dont le panneau (2) porte, latéralement et en bas, des galets de liaison à des rails de guidage sensiblement parallèles situés dans les parties latérales de l'huisserie tandis que, de chaque côté, une bielle rigide est articulée par une extrémité au panneau et par l'autre extrémité à une articulation située à la partie supérieure de l'huisserie, caractérisée en ce que des rails supplémentaires de guidage (17) partant, sensiblement à l'horizontale, de la partie supérieure de l'huisserie (18), pénètrent dans le volume dont le panneau (2) doit assurer la fermeture et sont en prise chacun, par l'intérieur, en haut et latéralement par rapport au panneau (2) avec un galet (21) pouvant, par l'intermédiaire d'un levier basculant (22) pivoter autour d'un axe (23) sensiblement horizontal et perpendiculaire à la direction des rails de guidage.

2. Porte basculante selon la revendication 1, caractérisée en ce que chaque levier basculant (22) portant un des galets (21) est monté dans une console (20) située dans l'angle supérieur correspondant (18) du panneau.

3. Porte basculante selon la revendication 1 ou 2, caractérisée en ce que chaque levier basculant (22) est soumis à l'action d'un ressort (25) qui tend à l'écarter du panneau par basculement, c'est-à-dire à le déplacer vers le bas par rapport à la position d'ouverture du panneau (2).

4. Porte basculante selon la revendication 3, caractérisée en ce que le ressort (25) est un ressort à pince, en particulier un ressort hélicoïdal à plusieurs spires, qui s'appuie par une branche (26) sur le fond (28) de la console (20) et par l'autre branche (27) sur le levier basculant (22), en entourant l'axe (23) qui assure le maintien du levier oscillant (22) sur la console (20).

5. Porte basculante selon l'une des revendications 1 à 4, caractérisée en ce que, pour chaque levier oscillant (23), son basculement par rapport au plan du panneau, c'est-à-dire vers le haut par rapport au panneau (2) en position d'ouverture, est limité par une butée constituée en particulier par le fond (28) de la console.

6. Porte basculante selon l'une des revendications 1 à 5, caractérisée en ce que tous les rails de guidage (3, 17) sont rectilignes et présentent la même section en direction longitudinale.

7. Porte basculante selon l'une des revendications 1 à 6, caractérisée en ce que les rails de guidage horizontaux ont une forme en C avec des pistes présentant des creux destinés à recevoir les galets situés en haut du panneau de porte, lorsque celle-ci est ouverte.

8. Porte basculante selon l'une des revendications 1 à 7, caractérisée en ce que les bielles (6), vers leurs extrémités situées du côté de l'huisserie de porte, sont légèrement cintrées.

9. Porte basculante selon une des revendications 1 à 8, caractérisée en ce que les bielles (6) sont montées chacune, par leur extrémité (11) située du côté de l'huisserie, entre les branches (10) de la console porteuse correspondante en forme de U, par l'intermédiaire d'un pivot (9) traversant à la fois la bielle et les branches (10), un évidement étant prévu dans la zone des branches ou du fond de la console (8) pour permettre la venue en prise du bord, en regard de ce fond, de la bielle au cours du basculement de celle-ci.
